# EUROPÄISCHE PATENTSCHRIFT

(11) **EP 0 527 749 B1**
(45) Veröffentlichungstag und Bekanntmachung des Hinweises auf die Patenterteilung: **24.08.1994**
(21) Anmeldenummer: 91905777.8
(22) Anmeldetag: 13.03.1991
(51) Int. Cl.: E04F 10/06

(54) **GELENKARMMARKISE**
JOINTED-ARM AWNING
MARQUISE A BRAS ARTICULE

(30) Priorität: 12.04.1990 DE 4011876
(43) Veröffentlichungstag der Anmeldung: 24.02.1993
(73) Patentinhaber: Technolizenz Establishment, 9495 Triesen (LI)
(72) Erfinder: Lohausen, Victor, D-74199 Untergruppenbach (DE)
(74) Vertreter: Büchel, Kurt F., Dr.
(86) Internationale Anmeldenummer: EP9100465
(87) Internationale Veröffentlichungsnummer: WO9116512

(56) Entgegenhaltungen:
- DE-A- 2 743 748
- DE-A- 2 904 884
- DE-A- 3 243 025
- NL-A- 7 611 190
- US-A- 1 476 464

## Beschreibung

Die Erfindung betrifft eine Gelenkarmmarkise gemäß dem Oberbegriff des Patentanspruchs 1.

Derartige Markisen sind seit langem und in den verschiedensten Ausführungen bekannt.

Alls bisher bekannten Gelenkarmmarkisen hatten mindestens zwei Gelenkarme mit mindestens jeweils zwei Schenkeln, die einmal miteinander am Knickgelenk und an ihren anderen Enden jeweils gelenkig mit einer Konsole oder dergl. an der Wand- oder Deckenbefestigung und zum anderen mit der Fallstange oder Ausfallstange verbunden sind. Mindestens das Knickgelenk weist eine das Gelenk überspannende, eine Spreiz- oder Streckkraft erzeugende Federvorrichtung auf. So zeigt z.B. die DE-A 32 43 025 eine Gelenkarmmarkise mit mehreren Gelenkarmen, bei welcher Gasdruckfedern zwischen gebäudefestem Querrohr und den innen liegenden Schenkein der Gelenkarme oder/und zwischen den außenliegenden Schenkein der Gelenkarme und der Fallstange angeordnet sind, wobei die Federspannung beim Ausfahren der Markise ständig zunimmt.

Diese Art von Gelenkarmmarkisen ist normalerweise für größere Breiten und weit ausladende Markisen brauchbar. Will man jedoch besonders schmale , jedoch weit ausladende Markisen bauen, dann kommt man über eine gewisse Mindestbreite nicht zu kleineren Breitenabmessungen, da sich die beiden Gelenkarme gegenseitig behindern würden.

Eine für etwas schmalere Markisen vorgeschlagene Lösung offenbart die DE 29 04 884 C2. Bei der dort offenbarten Gelenkarmmarkise sind die Gelenkarme in übereinanderliegenden Ebenen angeordnet, so daß sie sich beim Einfahren der Markise nicht behindern. Dies hat jedoch den Nachteil, daß dadurch die Bauhöhe der Markise wesentlich größer wird.

Eine andere Lösung zeigt die DE 27 43 748. Dort ist eine Gelenkarmmarkise offenbart, bei der die Schwenkachse eines Gelenkarmes an der Ausfallstange unter Federvorspannung verschiebbar gelagert ist und nach der Seite ausweichen kann. Bei dieser Lösung ist der Gewinn an verringerter Breitenabmessung oft nicht ausreichend.

Die der Erfindung zugrundeliegende Aufgabe besteht darin, eine Gelenkarmmarkise der eingangs genannten Art zu schaffen, mit der sich wesentlich geringere Breitenabmessungen erzielen lassen, ohne daß dabei die Bauhöhe erhöht zu werden braucht.

Diese der Erfindung zugrundeliegende Aufgabe wird durch die Merkmale des Patentanspruchs 1 gelöst.

Weitere Ausgestaltungen der Erfindung sind den weiteren Patentansprüchen zu entnehmen.

Die Erfindung wird nunmehr anhand eines Ausführungsbeispieles in Verbindung mit der beigefügten Zeichnung näher beschrieben.

In der Zeichnung erkennt man ein Gehäuse 1, in dem eine Tuchwelle 2 drehbar gelagert ist, die in üblicher Weise durch einen (nicht gezeigten) Antrieb zum Ein- und Ausfahren der Markise angetrieben werden kann. Das auf dieser Tuchwelle aufwickelbare Markisentuch 3 ist an seinem äußeren Ende in üblicher Weise an einer Fallstange 4 befestigt. Der Gelenkarm 5, der hier aus zwei Teilen besteht, nämlich den Gelenkarmschenkeln 6 und 7, ist oben durch ein Gelenk 8 am Gehäuse verschwenkbar angebracht, besitzt in der Mitte ein Knickgelenk 9 und ist durch das Fallstangengelenk 10 mit der Fallstange 4 verbunden.

Selbstverständlich kann ein solcher Gelenkarm auch aus mehr als zwei Schenkeln bestehen, insbesondere dann, wenn es sich um weit ausladende Gelenkarmmarkisen handelt. Weiterhin müssen die Schenkel auch keines-falls gleich lang sein.

Die für die Aus- und Einfahrbewegung erforderlichen Antriebsvorrichtungen sind selbstverständlich ebenfalls vorgesehen.

Wesentlich an dieser neuen Konstruktion ist es, daß nur ein Gelenkarm vorhanden ist.

Um dies zu ermöglichen, schließt sich an das Fallstangengelenk 10 ein weiterer Schenkelabschnitt 11 an, der jedoch auch in die Fallstange selbst integriert sein kann.

Bekanntlich sind für Gelenkarme dieser Art Federvorrichtungen vorgesehen, durch die an den Gelenken eine Streckkraft erzeugt wird,so daß beim Ausfahren oder Einfahren der Gelenkarmmarkise der Gelenkarm sich streckt bzw. einknickt.

Bisher war es jedoch nicht möglich, eine einarmige Gelenkarmmarkise her-zustellen. Dieses schwierige Problem wurde dadurch gelöst, daß außer den normalerweise vorgesehenen Federvorrichtungen auch am Fallstangengelenk 10 eine Federvorrichtung vorgesehen ist.

In dem hier dargestellten Ausführungsbeispiel erkennt man zunächst im Gelenkarmschenkel 6 eine erste Federvorrichtung 12, die über eine Zugverbindung um das Knickgelenk 9 herum im Gelenkarmschenkel 7 befestigt ist. Ferner erkennt man eine weitere Federvorrichtung 13 sowie eine Federvorrichtung 14, deren Zweck jetzt näher erläutert werden soll.

Die Federvorrichtung 13 ist über eine weitere Zugverbindung, die um das Gelenk 8 herumführt, im Innern des Gehäuses 1 verankert.

Weiterhin ist eine zusätzliche Federvorrichtung 14 dargestellt, die über eine um das Fallstangengelenk 10 herumführende Zugverbindung in dem weiteren Schenkel 11 bzw. bei dessen Integration mit der Fallstange 4 in dieser verankert ist. Das Fallstangengelenk 10 ist außerdem über einen Bügel 16 mit der Fallstange verbunden. Der Schenkel 11, der im Prinzip auch länger oder kürzer als dargestellt sein kann, ist zudem bei 15 mit der Fallstange 1 verbunden. Die zusätzliche Federvorrichtung 14 bewirkt somit, daß das Markisentuch immer straffgezogen wird. Die Fallstange 4, die möglicherweise zum seitlichen Abkippen neigen könnte, wird durch den Schenkel 11 und den Bügel 16 in ihrer horizontalen Lage stabilisiert.

Es ist ferner möglich, die Federn 13 und 14 und ihre Zugverbindungen um die Gelenke 9 und 8 zusammenzufassen, so daß eine die drei Gelenke überspannende Zugverbindung entsteht. Ebenso können die Federvorrichtungen 12 und 14 zusammengefaßt werden, so daß eine nur die Gelenke 9 und 10 umfassende Zugverbindung gebildet wird.

Es sind hier zwar Zugfedern dargestellt, die jedoch nur als Ausführungsbeispiel anzusehen sind. Selbstverständlich können die hier nur beispielhaft angedeuteten Schraubenfedern auch durch andere Federvorrichtungen, wie z.B. Spiralfedern, Blattfedern oder Gasfedern oder auch durch Gasdruckstoßdämpfer auf das jeweilige Gelenk eine Streckkraft ausüben, so daß beim Ausfahren und beim Einfahren der Markise der Gelenkarm sich entweder streckt oder einknickt.

Besonders vorteilhaft ist es, wenn die Federvorrichtungen bereits unter einer gewissen Vorspannung eingebaut sind. Von besonderem Vorteil ist es dabei: wenn auch noch Nachstellmöglichkeiten für die einzelnen Federvorrichtungen vorgesehen sind, wodurch insbesondere die auf das Fallstangengelenk einwirkende Federvorrichtung auf die richtige Lage der Fallstange einjustierbar ist.

Außerdem ist es vorteilhaft, wenn zwischen Fallstange und Fallstangengelenk noch eine Höhenverstelleinrichtung vorgesehen ist, mit deren Hilfe die Lage der Fallstange ggf. zusätzlich stabilisiert werden kann.

In der Zeichnung ist der Gelenkarm mit seinen zwei Gelenkarmschenkeln nach rechts einknickend dargestellt. Selbstverständlich kann der Gelenkarm genauso gut nach links einknickend aufgebaut sein.

Sämtliche sonst normalerweise bei Gelenkarmmarkisen vorhandenen Antriebsvorrichtungen, insbesondere Vorrichtungen zur Verstellung der Neigung der Markise sowie Hochschlagsicherungen und dergl. sind selbstverständlich ebenfalls vorgesehen.

Durch diese neuartige Konstruktion wird somit eine Gelenkarmmarkise geschaffen, deren maximale Breite nur von der Breite der einzelnen Gelenkarmschenkel bestimmt wird. Will man daher zu sehr geringen Breiten jedoch weit ausladenden Gelenkarmmarkisen kommen, so wird man in an sich bekannter Weise Gelenkarme mit drei, vier oder fünf Gelenkarmschenkeln vorsehen. In diesem Fall würden die einzelnen Schenkel an ihren Gelenken derart miteinander verbunden sein, daß sich beim Einfahren die einzelnen Schenkel des Gelenkarmes zickzackförmig aneinanderlegen. Dabei müßten die einzelnen, die verschiedenen Knickgelenke und das Fallstangengelenk überspannenden, eine Streckkraft erzeugenden Federvorrichtungen, entsprechend angeordnet sein. Dies stellt für den Fachmann jedoch kein Problem dar.

## Patentansprüche

1. Gelenkarmmarkise mit einer drehbar gelagerten Tuchwelle (2) für das in eine Gebrauchslage unter Vorspannung ausfahrbare, am anderen Ende an einer Fallstange (4) befestigte Markisentuch (3), wobei der unter einer Streckkraft stehende Gelenkarm (6,7) an der Fallstange (4) mittels Fallstangengelenk (10) befestigt ist, dadurch gekennzeichnet, daß ein einziger unter einer mindestens ein Gelenk überspannender Streckkraft stehenderGelenkarm (6, 7) vorgesehen ist, daß anschließend an das Fallstangengelenk (10) ein weiterer Schenkel (11) mit diesem Gelenk verbunden ist, der im wesentlichen parallel zur Fallstange verläuft, und daß zusätzlich zu der eine Streckkraft für den Gelenkarm erzeugenden Vorrichtung eine das Fallstangengelenk (10) überspannende, eine Streckkraft erzeugende Vorrichtung (14) vorgesehen ist, wobei der weitere Schenkel (11) der Befestigung und/oder der Aufnahme des einen Endes der für dieses Gelenk eine Streckkraft erzeugenden Vorrichtung (14) dient.

2. Gelenkarmmarkise nach Anspruch 1, dadurch gekennzeichnet, daß der weitere Schenkel (11) in die Fallstange (4) integriert ist.

3. Gelenkarmmarkise nach Anspruch 1 und 2, dadurch gekennzeichnet, daß an jedem Gelenk eine derartige, eine Streckkraft erzeugende Vorrichtung vorgesehen ist.

4. Gelenkarmmarkise nach einem der Ansprüche 1 bis 3, dadurch gekennzeichnet, daß als eine die Streckkraft hervorrufende Vorrichtung Schraubenfedern, Spiralfedern, Blattfedern oder Gasfedern vorgesehen sind.

5. Gelenkarmmarkise nach den Ansprühen 1 bis 3, dadurch gekennzeichnet, daß jede der an einem der Gelenke (8, 9, 10) angreifenden Federvorrichtungen aus zwei zu beiden Seiten des betreffenden Gelenkes angeordneten Teilen besteht, die durch ein Verbindungsglied miteinander verbunden sind.

6. Gelenarmmarkise nach Anspruch 5, dadurch gekennzeichnet, daß die jeweilige Federvorrichtung bereits unter Vorspannung eingebaut ist und beim Einknicken des jeweiligen Gelenkes zusätzlich gespannt wird.

7. Gelenkarmmarkise nach Anspruch 1, dadurch gekennzeichnet, daß zwischen Fallstange und Fallstangengelenk eine Höhenverstellvorrichtung vorgesehen ist.

## Claims

1. Articulated-arm awning having a rotatably mounted cloth shaft (2) for the awning cloth (3) which can be extended to a position of use under initial tension and is fastened at the other end to a drop bar (4), the articulated arm (6, 7) subjected to an extending force being fastened to the drop bar (4) by means of drop bar joint (10), characterized in that a single articulated arm (6, 7) subjected to an extending force covering at least one joint is provided, that, adjacent to the drop bar joint (10), a further limb (11) which is essentially parallel to the drop bar is connected to this joint, and that an apparatus (14) which extends over the drop bar joint (10) and generates an extending force is provided in addition to the apparatus generating an extending force for the articulated arm, the further limb (11) being used for fastening and/or holding one end of the apparatus (14) generating an extending force for this joint.

2. Articulated-arm awning according to Claim 1, characterized in that the further limb (11) is integrated in the drop bar (4).

3. Articulated-arm awning according to Claims 1 and 2, characterized in that an apparatus of this type which generates an extending force is provided at each joint.

4. Articulated-arm awning according to any of Claims 1 to 3, characterized in that coil springs, spiral springs, leaf springs or pneumatic springs are provided as an apparatus generating the extending force.

5. Articulated-arm awning as claimed in any of Claims 1 to 3, characterized in that each of the spring apparatuses acting on one of the joints (8, 9, 10) consists of two parts which are arranged on both sides of the relevant joint and are connected to one another by a connecting member.

6. Articulated-arm awning according to Claim 5, characterized in that the particular spring apparatus is installed already under initial tension and is additionally tensioned on folding of the particular joint.

7. Articulated-arm awning according to Claim 1, characterized in that a height adjustment apparatus is provided between the drop bar and the drop bar joint.

## Revendications

1. Store à bras articulé comprenant un arbre de banne (2) qui est monté tournant et qui est destiné à la banne (3) du store, celle-ci pouvant être déroulée à l'encontre d'une tension de rappel jusque dans une position d'utilisation et étant fixée à une rive (4) à l'autre extrémité, le bras articulé (6, 7) soumis à une force d'extension étant fixé à la rive (4) au moyen d'une articulation de rive (10), caractérisé par le fait qu'il est prévu un bras articulé unique (6, 7) soumis à une force d'extension qui agit sur au moins une articulation, par le fait qu'une autre branche (11) se raccorde à l'articulation de rive (10) en étant reliée à cette articulation et qu'elle s'étend parallèlement à la rive, pour l'essentiel, et par le fait qu'en plus du dispositif qui engendre une force d'extension sur le bras articulé, il est prévu un dispositif (14) qui agit sur l'articulation de rive (10) et qui engendre une force d'extension, l'autre branche (11) servant à fixer et/ou à loger l'une des extrémités du dispositif (14) qui engendre une force d'extension sur cette articulation.

2. Store à bras articulé selon la revendication 1, caractérisé par le fait que l'autre branche (11) est intégrée à la rive (4).

3. Store à bras articulé selon les revendications 1 et 2, caractérisé par le fait qu'un dispositif engendrant une force d'extension de ce genre est prévu sur chaque articulation.

4. Store à bras articulé selon l'une des revendications 1 à 3, caractérisé par le fait qu'il est prévu comme dispositif engendrant une force d'extension des ressorts hélicoidaux, des ressorts spiraux, des lames de ressort ou des ressorts pneumatiques.

5. Store à bras articulé selon l'une des revendications 1 à 3, caractérisé par le fait que chaque dispositif à ressort en prise avec l'une des articulations (8, 9, 10) se compose de deux parties qui sont disposées des deux côtés de l'articulation concernée et qui sont reliées entre elles par un organe de liaison.

6. Store à bras articulé selon la revendication 5, caractérisé par le fait que le dispositif à ressort respectif est déjà monté sous une tension initiale, et qu'il est soumis à une tension supplémentaire lors de la fermeture de l'articulation respective.

7. Store à bras articulé selon la revendication 1, caractérisé par le fait qu'un dispositif de réglage en hauteur est prévu entre la rive et l'articulation de rive.
